# EUROPÄISCHE PATENTSCHRIFT

(11) **EP 2 229 329 B1**
(45) Veröffentlichungstag und Bekanntmachung des Hinweises auf die Patenterteilung: **25.05.2016**
(21) Anmeldenummer: 08860338.6
(22) Anmeldetag: 26.11.2008
(51) Int. Cl.: B65H 7/08, B65H 7/12

(54) **VERFAHREN UND VORRICHTUNG FÜR DIE ÜBERWACHUNG DER VEREINZELUNG VON BLATTGUT**
METHOD AND DEVICE FOR MONITORING THE SEPARATION OF SHEET PRODUCT
PROCÉDÉ ET DISPOSITIF POUR SURVEILLER LE DÉLIASSAGE DE PRODUIT EN FEUILLES

(30) Priorität: 13.12.2007 DE 102007060080
(43) Veröffentlichungstag der Anmeldung: 22.09.2010
(73) Patentinhaber: Giesecke & Devrient GmbH, 81677 München (DE)
(72) Erfinder: NÜTZEL, Dominik, 81371 München (DE); REUTER, Franz, 84405 Dorfen (DE); STOLL, Rainer, 81827 München (DE)
(86) Internationale Anmeldenummer: PCT/EP2008/010039
(87) Internationale Veröffentlichungsnummer: WO 2009/074227

(56) Entgegenhaltungen:
- EP-A- 1 248 224
- WO-A-2004/080865
- US-A- 3 310 304
- US-A- 4 160 546
- US-A- 5 527 031
- US-A1- 2007 040 319

## Beschreibung

Die Erfindung betrifft ein Verfahren und eine Vorrichtung für die Überwachung der Vereinzelung von Blattgut, insbesondere von Banknoten.

Für die Bearbeitung von Blattgut, insbesondere Banknoten, ist es vorgesehen, daß die Banknoten als lose Stapel in einen Eingabebereich eingegeben werden und von einem Vereinzeler vereinzelt werden. Die einzelnen Banknoten werden vom Vereinzeler an ein Transportsystem übergeben und der Bearbeitung zugeführt. Übliche Formen der Bearbeitung bei Banknoten sind die Annahme, Prüfung und Erkennung der Banknoten mittels Sensoren, wobei Echtheit, Art (Währung, Denomination), Zustand (Verschmutzung, Beschädigung) usw. festgestellt werden. Basierend auf den Ergebnissen der Prüfung und Erkennung werden die Banknoten nachfolgend z. B. sortiert, gestapelt, gebündelt, vernichtet usw.

Für die Bearbeitung der Banknoten in den Banknotenbearbeitungsmaschinen ist es von grundlegender Bedeutung, daß die Banknoten nach der Vereinzelung durch den Vereinzeler tatsächlich jeweils einzeln vorliegen. In der Vergangenheit sind daher eine Vielzahl von Verbesserungen vorgeschlagen worden, welche die Qualität der Vereinzelung verbessern und sicherstellen sollten, daß vom Vereinzeler jeweils nur eine Banknote vereinzelt wird und insbesondere die gleichzeitige Vereinzelung von zwei oder mehr Banknoten verhindert wird.

Dazu sind beispielsweise aufwendige mechanische Verbesserungen des Vereinzelers selbst vorgeschlagen worden. Ebenso ist es vorgeschlagen worden einen Sensor unmittelbar nach dem Vereinzeler anzubringen, um festzustellen, ob der Vereinzeler bei der Vereinzelung mehr als eine Banknote erfaßt hat.

Weitere Probleme treten bei der Vereinzelung auf, wenn in den Eingabebereich neben normalen Banknoten veränderte Banknoten vorliegen. Bei den Veränderungen handelt es sich vor allem um Faltungen der Banknoten. Derartige, gefaltete Banknoten bereiten bei der weiteren Bearbeitung Probleme, da sie zu Stauungen im Transportsystem führen oder von den Sensoren nicht erkannt und geprüft werden können. In diesem Zusammenhang ist es aus US 4,160,546 und WO 2004/080865 A1 bekannt festzustellen, ob mehr als ein Dokument vorliegt. Dabei offenbart US 4,160,546 ein Verfahren gemäß dem Oberbegriff des Anspruchs 1 und eine Vorrichtung gemäß dem Oberbegriff des Anspruchs 4.

Zusätzliche Probleme bei der Bearbeitung der vom Vereinzeler vereinzelten Banknoten treten auf, falls der Vereinzeler die zu vereinzelnden Banknoten während der Vereinzelung nicht gleichmäßig erfaßt. Die Banknoten werden in diesem Fall schräg an das Transportsystem übergeben und können ebenfalls zu Stauungen oder Problemen bei der Erkennung und Prüfung durch die Sensoren führen. In diesem Zusammenhang ist es aus US 5,527,031 bekannt festzustellen, ob transportierte Banknoten richtig ausgerichtet sind.

Ausgehend vom genannten Stand der Technik sowie den damit verbundenen Problemen liegt der Erfindung die Aufgabe zugrunde, ein Verfahren und eine Vorrichtung für die Überwachung der Vereinzelung von Blattgut, insbesondere von Banknoten, mittels eines Vereinzelers anzugeben, welche ohne aufwendige mechanische Verbesserungen des Vereinzelers selbst die Qualität der Vereinzelung deutlich verbessern.

Die Lösung dieser Aufgabe ergibt sich aus den Merkmalen der unabhängigen Ansprüche. Weiterbildungen sind Gegenstand der Unteransprüche.

Der Vorteil der erfindungsgemäßen Lösung besteht darin, daß durch die Überwachung von Ort, Zeitpunkt, Lage und Zustand des vereinzelten Blattguts unmittelbar nach der Vereinzelung sicher erkannt werden kann, ob bei der Vereinzelung von Blattgut mit dem erfindungsgemäßen Vereinzeler Fehler auftreten, insbesondere ob Doppel- oder Mehrfachabzüge von Blattgut erfolgen oder ob veränderte Banknoten, z. B. gefaltete Banknoten, von dem Vereinzeler erfaßt werden bzw. ob das Blattgut gleichmäßig und mit guter Qualität vereinzelt wird.

Bei einer Weiterbildung ist es vorgesehen, daß in zwei gegenüberliegenden Randbereichen der für den Transport von Blattgut zur Verfügung stehenden Breite angeordnete Sensoren von Lichtschranken gebildet werden, und daß ein dazwischen angeordneter Sensor von einem Ultraschallsensor gebildet wird.

Die Weiterbildung weist den Vorteil auf, daß ein besonders einfacher und kostengünstiger Aufbau für die Überwachung von Ort, Zeitpunkt, Lage und Zustand des vereinzelten Blattguts zur Verfügung gestellt wird.

Weitere Ausführungsformen und Vorteile der Erfindung werden im Folgenden anhand der Figuren sowie deren Beschreibung erläutert.

Es zeigen
- Figur 1: einen prinzipiellen Aufbau eines Vereinzelers, für die Vereinzelung von Blattgut, insbesondere von Banknoten,
- Figur 2: eine Ansicht von Bereichen vor und nach der die Vereinzelung bewirkenden Stelle des Vereinzelers nach Figur 1,
- Figur 3: einen prinzipiellen Aufbau von Sensoren für die Überwachung des Vereinzelers nach Figur 1, und
- Figuren 4 bis 9: die Ansicht nach Figur 2, bei unterschiedlichen Vereinzelungsvorgängen.

Figur 1 zeigt einen prinzipiellen Aufbau eines Vereinzelers, für die Vereinzelung von Blattgut, insbesondere von Banknoten.

Der beispielhafte Vereinzeler 1, 2,3 ist als sogenannter Reibradvereinzeler aufgebaut, der ein Vereinzelungselement 1 mit einem Reibelement 2 und ein Rückhalteelement 3 aufweist. Das Vereinzelungselement 1 ist rad- oder walzenförmig aufgebaut und weist innerhalb eines bestimmten Teils seines Umfangs das Reibelement 2 auf. Das Reibelement 2 hat im Vergleich zur restlichen Oberfläche des Vereinzelungselements 1 einen höheren Reibkoeffizienten. Damit wird erreicht, daß zu vereinzelnde Banknoten BN, die in einen Eingabebereich 6 für die Vereinzelung eingegeben werden, nur von dem Reibelement 2 erfaßt und vereinzelt werden, wenn das Vereinzelungselement 1 von einem Antrieb 4, 7 in einer vorgegebenen ersten Richtung 5 gedreht wird. Dadurch wird bei einer vollständigen Umdrehung des Vereinzelungselements 1 nur eine Banknote BN₁ von dem Reibelement 2 erfaßt und vereinzelt.

Der Antrieb 4, 7 besteht aus einem Motor 4 und einem Geschwindigkeitsmesser 7, beispielsweise einem optischen Drehgeber. Zur Einstellung eine gewünschten Geschwindigkeit werden die Signale des Geschwindigkeitsmessers 7 von einer Steuereinrichtung 8 ausgewertet und der Motor 4 gesteuert.

Um weitere Banknoten BN, die sich zusammen mit der gerade vom Vereinzelungselement 1 bzw. dessen Reibelement 2 erfaßten Banknote BN₁ im Eingabebereich 6 befinden, von der Erfassung und Vereinzelung zurückzuhalten, ist das Rückhalteelement 3 vorgesehen. Das Rückhalteelement 3 weist einen über seinen gesamten Umfang erhöhten Reibkoeffizienten auf. Durch die Wahl der Reibkoeffizienten und/oder durch geometrische Festlegungen von Rückhalteelement 3 und Vereinzelungselement 1, mit zugehörigem Reibelement 2, wird erreicht, daß sich bei der Drehung des Vereinzelungselements 1 Kräfteverhältnisse ergeben, welche die Vereinzelung einer Banknote BN₁ und die Rückhaltung weiterer Banknoten BN ermöglichen. Ebenso ist es möglich, daß auch das Rückhaltelement 3 angetrieben wird. Dafür wir jedoch eine Drehrichtung gewählt, die der Drehrichtung 5 des Vereinzelungselements 1 entgegenwirkt, um die Rückhaltung der weiteren Banknoten BN zu bewirken.

Der Aufbau eines derartigen Vereinzelungselements 1 mit zugehörigem Reibelement 2 und Rückhalteelement 3 wird z. B. in der DE 102 24 486 A1 beschrieben. Das Rückhaltelement 3 kann auch eine andere, beispielsweise kufenartige Form aufweisen. Es ist offensichtlich, daß neben dem exemplarisch beschriebenen Reibradvereinzeler jeder andere Vereinzeler für die Vereinzelung von Banknoten und deren erfindungsgemäße Überwachung verwendet werden kann.

Nach der Vereinzelung der Banknote BN₁ wird diese an ein nicht dargestelltes Transportsystem übergeben, welches Bestandteil einer ebenfalls nicht dargestellten Banknotenbearbeitungsmaschine ist, und die vereinzelten Banknoten werden in einer Transportrichtung T zur weiteren Bearbeitung durch die Banknotenbearbeitungsmaschine transportiert, wo sie beispielsweise von weiteren Sensoren 9 überprüft und in der eingangs beschriebenen Weise bearbeitet werden.

Unmittelbar nach dem Vereinzeler 1, 2,3 sind Sensoren 10 angeordnet, welche die vom Vereinzeler 1, 2, 3 erfaßte und vereinzelte Banknote BN₁ prüfen, ob eine fehlerhafte Vereinzelung vorliegt, d. h. ob insbesondere mehr als eine Banknote vereinzelt wurde, ob die vereinzelte Banknote eine veränderte Banknote ist, insbesondere ob die Banknote gefaltet ist, und ob die Banknote vom Vereinzeler 1, 2, 3 mit guter Qualität vereinzelt wurde, insbesondere ob die Banknote schräg an das Transportsystem übergeben wurde. Dazu ermittelt die Steuereinrichtung 8 aus den Signalen der Sensoren 10, an welchem Ort, zu welchem Zeitpunkt, in welchem Zustand und in welcher Lage die Banknote von den Sensoren 10 erkannt werden. Die Steuereinrichtung 8 verknüpft die Informationen über Ort, Zeitpunkt, Zustand und Lage der Banknote und leitet daraus ab, ob eine einzelne, gut vereinzelte Banknote vorliegt oder ob ein Fehler bei der Vereinzelung aufgetreten ist bzw. ob die Banknote fehlerhaft ist. Dabei ist unter dem Ort zu verstehen, an welcher Stelle senkrecht zur Breite B des Transportsystems, in Transportrichtung T gesehen, die Banknote von den Sensoren 10 erkannt wird. Unter Zeitpunkt ist zu verstehen, wann die Banknote von den Sensoren 10 erkannt wird. Unter Zustand ist zu verstehen, ob die Sensoren 10 eine oder mehrere Banknoten erkennen, dies schließt auch die Erkennung von gefalteten Banknoten ein. Unter Lage ist zu verstehen, ob die Banknote parallel oder schräg zu ihren Kanten, in Transportrichtung T gesehen, an den Sensoren 10 vorbeitransportiert wird.

Wie aus Figur 2 zu erkennen, handelt es sich bei den Sensoren 10 um drei Sensoren 11,12,13. Die Sensoren 11 und 12 ermitteln die An- oder Abwesenheit von Banknoten und können von Lichtschranken gebildet werden. Sie befinden sich im Bereich der Ränder innerhalb der Breite B des Transportsystems, gesehen in Transportrichtung T. Die Sensoren 11 und 12 ermitteln insbesondere Ort, Zeitpunkt und Lage der Banknote. Der Sensor 13 ermittelt insbesondere den Zustand der Banknote, dient aber auch der Bestimmung von Ort, Zeitpunkt und Lage der Banknote. Der Sensor 13 kann von einem Dickensensor gebildet werden, insbesondere einem Ultraschallsensor, und ist zwischen den Sensoren 11 und 12 angeordnet, insbesondere mittig zwischen den Sensoren 11 und 12. Bevorzugt werden die Sensoren 11,12,13 entlang einer Linie angeordnet, die sich senkrecht zur Transportrichtung T erstreckt.

In Figur 3 ist ein Aufbau der Sensoren 10 dargestellt. Die Sensoren 10 sind kompakt auf zwei Leiterplatten 20, 20' aufgebaut. Auf einer der Leiterplatten 20 befinden sich Sender 11' und 12' der Lichtschranken 11 und 12, z. B. Leuchtdioden, sowie ein Sender 13' des Ultraschallsensors 13, z. B. ein Piezowandler. Auf einer zweiten Leiterplatte 20' sind gegenüberliegend Empfänger 11" und 12" der Lichtschranken 11 und 12, z. B. Fotodioden, sowie ein Empfänger 13" des Ultraschallsensors 13, z. B. ein Piezowandler, angeordnet. Die Leiterplatten 20, 20' sind miteinander elektrisch verbunden 21 und eine Ansteuer- und Auswertelektronik 22, die z. B. auf der ersten Leiterplatte 20 angeordnet ist, steuert die Lichtschranken 11 und 12 sowie den Ultraschallsensor 13 an und wertet deren Signale aus. Zur weiteren Auswertung der Signale der Sensoren 10, sind die Sensoren 10 mit der Steuereinrichtung 8 verbunden.

Anhand der Figuren 4 bis 9 wird nachfolgend die Funktionsweise der Sensoren 10 erläutert. Die Figuren 4 bis 9 entsprechen Figur 2, wobei jeweils der Zustand unmittelbar nach der Vereinzelung von korrekten oder fehlerhaften Vereinzelungen einer oder mehrerer Banknoten dargestellt ist. Zur Verbesserung der Übersichtlichkeit wird das Rückhaltelement 3 nicht dargestellt.

In der nachfolgenden Tabelle sind die jeweiligen Zustände unmittelbar nach der Vereinzelung durch den Vereinzeler angegeben, d. h. wie eine Banknote oder mehrere Banknoten vom Vereinzeler 1, 2, 3, erfaßt und vereinzelt wurden. Zudem ist angegeben, in welcher der Figuren 4 bis 9 der jeweilige Vereinzelungszustand dargestellt ist. Weiterhin enthält die Tabelle die von den Sensoren 10 jeweils erzeugten Signale, d. h. die Signale der Lichtschranken 11 und 12 (LS 11, LS 12) sowie des Ultraschallsensors 13 (US 13). In der Spalte Ergebnis findet sich der von der Steuereinrichtung 8 aus den Signalen der Sensoren 10, durch die oben beschriebene logische Verknüpfung abgeleitete Rückschluß über die vom Vereinzeler durchgeführte Vereinzelung, d. h. ob die jeweilige Vereinzelung korrekt oder fehlerhaft ist.

| Figur | Zustand | LS 11 | US 13 | LS 12 | Ergebnis |
|---|---|---|---|---|---|
| Figur 4 | gefaltete Banknote mittig | kein | doppelt | kein | Fehler |
| Figur 4 | gefaltete Banknote mittig, einlagig | kein | einfach | kein | Fehler |
| Figur 5 | gefaltete Banknote rechts | anwesend | kein | kein | Fehler |
| | gefaltete Banknote links | kein | kein | anwesend | Fehler |
| Figur 6 | gefaltete Banknote links und rechts | anwesend | kein | anwesend | Fehler |
| Figur 7 | mehr als eine Banknote | kein oder anwesend | doppelt | kein oder anwesend | Fehler |
| Figur 8 | Banknote links | kein | einfach | anwesend | korrekt |
| | Banknote rechts | anwesend | einfach | kein | korrekt |
| | breite Banknote | anwesend | einfach | anwesend | korrekt |
| Figur 9 | Banknote schräg | anwesend, Zeit t₁ | einfach, Zeit to | anwesend, Zeit t₂ | korrekt/ Fehler |

Der in Figur 4 dargestellte Zustand zeigt eine Banknote BN₁, die entlang ihrer langen Achse in der Mitte gefaltet ist. Die gefaltete Banknote BN₁ wird in der Mitte der Breite B des Transportsystems transportiert. Zum Zeitpunkt nach der Vereinzelung wird vom Ultraschallsensor 13 die Anwesenheit der gefalteten Banknote ermittelt, d. h. von mehr als einer Banknote, weshalb ein Signal erzeugt wird, wonach ein Doppelabzug vorliegt. Die Lichtschranken 11 und 12 werden nicht unterbrochen, so daß diese ein Signal erzeugen, wonach keine Banknote vorhanden ist. Durch die logische Verknüpfung der Signale der Sensoren erzeugt die Steuereinheit 8 das Ergebnis, wonach eine fehlerhafte Vereinzelung stattgefunden hat. Dies ergibt sich aus der Tatsache, daß ein Doppelabzug erkannt wurde. Zusätzlich ist die vereinzelte Banknote wegen der Faltung zu schmal, d. h. sie weist eine Breite auf, die kleiner ist als die Breite der kleinsten zulässigen Banknote.

Analog zum zuvor anhand von Figur 4 beschriebenen Fall, bei dem eine Banknote BN₁ entlang ihrer langen Achse in der Mitte gefaltet ist, kann auch eine entlang dieser Linie zerrissene, d. h. halbe Banknote, vereinzelt worden sein. Zum Zeitpunkt nach der Vereinzelung wird vom Ultraschallsensor 13 die Anwesenheit der halben, aber nur einlagigen Banknote ermittelt, weshalb ein Signal erzeugt wird, wonach ein einfacher Abzug vorliegt. Die Lichtschranken 11 und 12 werden nicht unterbrochen, so daß diese ein Signal erzeugen, wonach keine Banknote vorhanden ist. Durch die logische Verknüpfung der Signale der Sensoren erzeugt die Steuereinheit 8 das Ergebnis, wonach eine fehlerhafte Vereinzelung stattgefunden hat. Zwar zeigt das Signal des Ultraschallsensors 13 eine einzelne Banknote an, diese weist jedoch nicht die erforderliche Mindestbreite auf.

Als weiterer Sonderfall kann die Banknote nicht genau in der Mitte der Banknote BN₁ entlang ihrer langen Achse gefaltet sein, so daß die Banknote BN₁ entlang eines Bereichs einlagig ist und entlang des Rests doppellagig. Zum Zeitpunkt nach der Vereinzelung wird vom Ultraschallsensor 13 die Anwesenheit einer entweder einlagigen oder doppellagigen Banknote ermittelt, weshalb ein Signal erzeugt wird, wonach ein einfacher oder doppelter Abzug vorliegt. Die Lichtschranken 11 und 12 werden nicht unterbrochen, so daß diese ein Signal erzeugen, wonach keine Banknote vorhanden ist. Durch die logische Verknüpfung der Signale der Sensoren erzeugt die Steuereinheit 8 das Ergebnis, wonach eine fehlerhafte Vereinzelung stattgefunden hat.

Der in Figur 5 dargestellte Zustand zeigt eine Banknote BN₁, die entlang ihrer langen Achse in der Mitte gefaltet ist. Die gefaltete Banknote BN₁ wird, gesehen in Transportrichtung T, am rechten Rand der Breite B des Transportsystems transportiert. Zum Zeitpunkt nach der Vereinzelung wird vom Ultraschallsensor 13 keine Banknote ermittelt, weshalb ein Signal erzeugt wird, wonach ein keine Banknote vorliegt. Die Lichtschranke 11 wird unterbrochen, jedoch nicht die Lichtschranke 12. Lichtschranke 12 erzeugt deshalb ein Signal, wonach keine Banknote vorhanden ist, wohingegen das Signal der Lichtschranke 11 die Anwesenheit einer Banknote anzeigt. Durch die logische Verknüpfung der Signale der Sensoren erzeugt die Steuereinheit 8 das Ergebnis, wonach eine fehlerhafte Vereinzelung stattgefunden hat. Die Banknote BN₁ weist nicht die erforderliche Mindestbreite auf.

Analog wird eine fehlerhafte Vereinzelung festgestellt, wenn die gefaltete Banknote BN₁, gesehen in Transportrichtung T, am linken Rand der Breite B des Transportsystems transportiert wird.

Der in Figur 6 dargestellte Zustand zeigt zwei Banknoten BN₁ und BN₂, die entlang ihrer langen Achse in der Mitte gefaltet ist. Die gefalteten Banknoten BN₁ und BN₂ werden, gesehen in Transportrichtung T, am rechten und linken Rand der Breite B des Transportsystems transportiert. Zum Zeitpunkt nach der Vereinzelung wird vom Ultraschallsensor 13 keine Banknote ermittelt, weshalb ein Signal erzeugt wird, wonach ein keine Banknote vorliegt. Die Lichtschranken 11 und 12 werden unterbrochen, weshalb beide Lichtschranken 11 und 12 Signale erzeugen, wonach eine Banknote vorhanden ist. Durch die logische Verknüpfung der Signale der Sensoren erzeugt die Steuereinheit 8 das Ergebnis, wonach eine fehlerhafte Vereinzelung stattgefunden hat. Sollte es sich nämlich um eine breite Banknote handeln, hätte auch der Ultraschallsensor 13 ein Signal erzeugt, das auf die Anwesenheit einer Banknote schließen läßt.

Der in Figur 7 dargestellte Zustand zeigt zwei Banknoten BN₁ und BN₂, die vom Vereinzeler 1, 2, 3 gemeinsam erfaßt und vereinzelt wurden, weshalb sie überlappen. Zum besseren Verständnis sind die durch die Banknoten BN₁ und BN₂ verdeckte Lichtschranke 12 und der Ultraschallsensor 13 mit punktieren Linien dargestellt. Die Banknoten BN₁ und BN₂ werden, gesehen in Transportrichtung T, am linken Rand der Breite B des Transportsystems transportiert. Zum Zeitpunkt nach der Vereinzelung werden vom Ultraschallsensor 13 zwei Banknoten ermittelt, weshalb ein Signal erzeugt wird, wonach mehr als eine Banknote vorliegt. Die Lichtschranke 11 wird nicht unterbrochen, wohingegen die Lichtschranke 12 unterbrochen wird. Entsprechend erzeugt Lichtschranke 11 ein Signal, wonach keine Banknote vorhanden ist und Lichtschranke 12 erzeugt ein Signal, wonach eine Banknote vorhanden ist. Durch die logische Verknüpfung der Signale der Sensoren erzeugt die Steuereinheit 8 das Ergebnis, wonach eine fehlerhafte Vereinzelung stattgefunden hat. Da ein Doppelabzug erkannt wurde.

Analog wird eine fehlerhafte Vereinzelung festgestellt, wenn die Banknoten BN₁ und BN₂, gesehen in Transportrichtung T, am rechten Rand der Breite B des Transportsystems transportiert werden.

Der in Figur 8 dargestellte Zustand zeigt eine Banknote BN₁, die vom Vereinzeler 1, 2, 3 erfaßt und vereinzelt wurde. Die Banknote BN₁ wird, gesehen in Transportrichtung T, am linken Rand der Breite B des Transportsystems transportiert. Zum Zeitpunkt nach der Vereinzelung wird vom Ultraschallsensor 13 eine Banknote ermittelt, weshalb ein Signal erzeugt wird, wonach eine einzelne Banknote vorliegt. Die Lichtschranke 11 wird nicht unterbrochen, wohingegen die Lichtschranke 12 unterbrochen wird. Entsprechend erzeugt Lichtschranke 11 ein Signal, wonach keine Banknote vorhanden ist und Lichtschranke 12 erzeugt ein Signal, wonach eine Banknote vorhanden ist. Durch die logische Verknüpfung der Signale der Sensoren erzeugt die Steuereinheit 8 das Ergebnis, wonach eine korrekte Vereinzelung stattgefunden hat, da eine einfache Banknote ausreichender Breite ermittelt wurde.

Analog wird eine korrekte Vereinzelung festgestellt, wenn die Banknote BN₁, gesehen in Transportrichtung T, am rechten Rand der Breite B des Transportsystems transportiert wird. Dann erzeugt die Lichtschranke 11 ein Signal, wonach eine Banknote anwesend ist, wohingegen die Lichtschranke 12 ein Signal erzeugt, wonach keine Banknote anwesend ist. Der Ultraschallsensor 13 erzeugt ein Signal, wonach eine einzelne Banknote anwesend ist.

Eine korrekte Vereinzelung wird auch festgestellt, wenn die Banknote BN₁ die gesamte Breite B des Transportsystems einnimmt. Dann erzeugen die Lichtschranken 11 und 12 ein Signal, wonach eine Banknote anwesend ist. Der Ultraschallsensor 13 erzeugt ein Signal, wonach eine einzelne Banknote anwesend ist.

Der in Figur 9 dargestellte Zustand zeigt eine Banknote BN₁, die uneinheitlich vom Vereinzeler 1, 2, 3 erfaßt wurde und deshalb schräg transportiert wird. Die schräg transportierte Banknote BN₁ verdeckt zum Zeitpunkt to den Ultraschallsensor 13, der dann die Anwesenheit der Banknote BN₁ ermittelt und ein Signal erzeugt, wonach ein einzelne Banknote vorliegt. Die Lichtschranken 11 und 12 werden unterbrochen, jedoch erst mit einem zeitlichen Versatz. Die Lichtschranke 11 wird zum Zeitpunkt t₁ unterbrochen, wohingegen die Lichtschranke 12 zum Zeitpunkt t₂ unterbrochen wird. Zu den jeweiligen Zeitpunkten t₁ und t₂ erzeugen die Lichtschranken 11 und 12 deshalb Signale, wonach eine Banknote vorhanden ist. Durch die logische Verknüpfung der Signale der Sensoren 10 und die Auswertung der Zeitdifferenzen zwischen den Zeitpunkten t₀, t₁ und t₂ erzeugt die Steuereinheit 8 das Ergebnis, wonach eine fehlerhafte Vereinzelung stattgefunden hat. Ebenso ist es möglich, daß eine korrekte Vereinzelung stattgefunden hat. Die Entscheidung zwischen korrekter oder fehlerhafter Vereinzelung hängt in diesem Fall von den Zeitdifferenzen zwischen den Zeitpunkten to, t₁ und t₂ ab. Die die für eine korrekte Vereinzelung maximal zulässigen Zeitdifferenzen ergeben sich aus den geometrischen Abmessungen der zu bearbeitenden Banknoten und damit der Breite B des Transportsystems, den Abständen der Sensoren 11,12 und 13 voneinander sowie der Transport- bzw. Vereinzelungsgeschwindigkeit.

Die vorstehend beschriebenen, von der Steuereinrichtung 8 durchgeführten logischen Verknüpfungen der Signale der Sensoren 10 wurden in den Figuren 4 bis 9 anhand der von ihren Abmessungen her kleinsten zu bearbeitenden Banknote erläutert. Es ist offensichtlich, daß bei der Bearbeitung größerer Banknoten andere Verhältnisse an den Sensoren 10 insbesondere dann auftreten, wenn entlang ihrer Längsachse gefaltete Banknoten vereinzelt werden. Derartige Fälle verhalten sich jedoch wie der in der Tabelle als "mehr als eine Banknote" bezeichnete und anhand von Figur 7 beschriebene Zustand. Ebenso ist offensichtlich, daß die Banknoten, die in den dargestellten Beispielen parallel zu ihren langen Kanten transportiert werden, auch parallel zu ihren kurzen Kanten transportiert werden können. Die Dimensionierung und Anordnung des Vereinzelers 1, 2, 3 der Sensoren 10 sowie des Transportsystems sind in diesem Fall entsprechend anzupassen.

Die Sensoren 10 werden möglichst unmittelbar nach dem Vereinzeler 1, 2,3 angeordnet, an einer Stelle an der der Vereinzelungsvorgang abgeschlossen ist. Die Entfernung zwischen den Sensoren 10 und dem Vereinzeler 1, 2, 3 wird vorteilhaft so gewählt, daß nach der Erkennung von fehlerhaften Vereinzelungsvorgängen ausreichend Zeit zur Verfügung ist, den Vereinzeler 1, 2, 3 so anzuhalten, daß fehlerhaft vereinzelte Banknoten den Bereich des Vereinzelers 1, 2, 3 noch nicht vollständig verlassen haben, d. h. die Banknoten ragen noch teilweise in den Eingabebereich 6. Der zulässige Abstand zwischen Sensoren 10 und Vereinzeler 1, 2, 3, gesehen in Transportrichtung T, ergibt sich im wesentlichen aus der Geschwindigkeit des Transportsystems bzw. Vereinzelers 1, 2, 3 und der Größe der kleinsten zu bearbeitenden Banknoten, gesehen in Transportrichtung T.

Wurde von der Steuereinrichtung 8 ein fehlerhafter Vereinzelungsvorgang festgestellt, kann die Steuereinrichtung 8 Maßnahmen einleiten, um Störungen bei der Bearbeitung der Banknoten zu verhindern.

Dazu kann es vorgesehen sein, daß die Steuereinrichtung 8 den Motor 4 anhält. Die fehlerhaft eingezogenen Banknoten können dann von einer Bedienperson aus dem Vereinzeler 1, 2, 3 entfernt werden.

Ebenso ist es möglich, daß die Steuereinrichtung 8 den Motor 4 derart ansteuert, daß dieser das Vereinzelungselement 1 für eine bestimmte Zeitdauer in einer zweiten Drehrichtung, die der ersten Drehrichtung 5 entgegengesetzt ist, dreht und es dann anhält. In diesem Fall werden die fehlerhaft eingezogenen Banknoten aus dem Vereinzeler 1, 2,3 heraus in den Eingabebereich 6 zurückbewegt und können dort von der Bedienperson entnommen werden.

Auf einer nicht dargestellten Anzeigeeinrichtung der Banknotenbearbeitungsmaschine können für die Bedienperson zudem Hinweise dargestellt werden, die von der Steuereinrichtung 8 erzeugt werden. Wird aufgrund der oben beschriebenen Überwachung von der Steuereinrichtung 8 auf eine fehlerhafte Vereinzelung geschlossen, kann ein Hinweis dargestellt werden, welcher die Bedienperson dazu veranlaßt die Banknoten aus dem Eingabebereich 6 zu entnehmen, sie aufzulockern, damit z. B. aneinanderhaftende Banknoten getrennt werden, und die Banknoten erneut in den Eingabereich 6 einzulegen. Anschließend kann die Vereinzelung bzw. Bearbeitung der Banknoten erneut gestartet werden.

Bisher wurden die Sensoren 11 und 12 als einzelne Lichtschranken beschrieben. Es ist offensichtlich, daß für die Sensoren 11 und 12 auch jeweils mehrere Lichtschranken verwendet werden können, die jeweils über die Strecke von den Rändern der Breite B des Transportsystems bis zum Ultraschallsensor 13 verteilt angeordnet werden können. Statt einzelner Lichtschranken können auch lineare Arrays, sogenannte Zeilenarrays verwendet werden. Anstelle des Ultraschallsensors für den Sensoren 13 kann ein beliebiger anderer Sensor verwendet werden, der die Dicke der vereinzelten Banknote ermittelt, z. B. ein mechanischer oder ein optischer Dickensensor.

## Patentansprüche

1. Verfahren für die Überwachung der Vereinzelung von Blattgut, insbesondere von Banknoten, mittels eines Vereinzelers (1, 2, 3) mit einem Antrieb (4, 7) und einer Steuereinrichtung (8) für eine Überwachung und Steuerung des Vereinzelers (1, 2, 3), wobei eine Überwachung (11,12,13) von Ort, Zeitpunkt, Lage und Zustand des vereinzelten Blattguts (BN₁) unmittelbar nach der Vereinzelung vorgenommen wird, bei der Ort, Zeitpunkt und Lage des vereinzelten Blattguts (BN₁) mittels Sensoren (11, 12, 13) ermittelt werden, wobei Signale der Sensoren (11, 12, 13) hinsichtlich des Zeitpunkts der An- oder Abwesenheit von Blattgut (BN₁) an den Sensoren (11,12,13) ausgewertet werden, und daß der Zustand des vereinzelten Blattguts (BN₁) mittels eines Sensors (13) ermittelt wird, wobei Signale des Sensors (13) hinsichtlich des Vorliegens von einem oder mehreren Stück Blattgut (BN₁) ausgewertet werden,
**gekennzeichnet durch** drei Sensoren (11,12,13), die unmittelbar nach dem Vereinzeler (1, 2, 3) angeordnet sind, wobei zwei der Sensoren (11, 12) in gegenüberliegenden Randbereichen der für den Transport des Blattguts zur Verfügung stehenden Breite (B) angeordnet sind und der dritte Sensor (13) zwischen den zwei Sensoren (11,12) angeordnet ist, und Ort, Zeitpunkt und Lage des vereinzelten Blattguts (BN₁) ermitteln, wobei Signale der Sensoren (11,12,13) hinsichtlich des Zeitpunkts der An- oder Abwesenheit von Blattgut (BN₁) an den Sensoren (11,12,13) von der Steuereinrichtung (8) ausgewertet werden, und daß der Zustand des vereinzelten Blattguts (BN₁) mittels des mittleren Sensors (13) ermittelt wird, wobei Signale des mittleren Sensors (13) hinsichtlich des Vorliegens von einem oder mehreren Stück Blattgut (BN₁) von der Steuereinrichtung (8) ausgewertet werden, wobei eine korrekte Vereinzelung von Blattgut (BN₁) festgestellt wird, falls zumindest zwei der Sensoren (11, 12,13) die Anwesenheit des vereinzelten Blattguts (BN₁) innerhalb einer vorgegebenen Zeitdifferenz ermitteln, und wobei vom Sensor (13) für die Ermittlung des Vorliegens von einem oder mehreren Stück Blattgut (BN₁) das Vorliegen eines Stücks Blattgut (BN₁) ermittelt wird, wohingegen eine fehlerhafte Vereinzelung von Blattgut (BN₁) festgestellt wird, falls die Sensoren (11,12,13) die Anwesenheit des vereinzelten Blattguts (BNi) nicht innerhalb einer vorgegebenen Zeitdifferenz ermitteln, oder wobei vom Sensor (13) für die Ermittlung des Vorliegens von einem oder mehreren Stück Blattgut (BN₁) das Vorliegen mehrerer Stück Blattgut (BN₁) ermittelt wird.

2. Verfahren nach Anspruch 1, **dadurch gekennzeichnet, daß** die Vereinzelung von Blattgut nach der Feststellung einer fehlerhaften Vereinzelung von Blattgut (BN₁) gestoppt wird.

3. Verfahren nach Anspruch 1 oder 2, **dadurch gekennzeichnet, daß** das fehlerhaft vereinzelte Blattgut (BN₁) zurücktransportiert wird.

4. Vorrichtung für die Überwachung der Vereinzelung von Blattgut, insbesondere von Banknoten, mit einem Vereinzeler (1, 2, 3), einem Antrieb (4, 7) und einer Steuereinrichtung (8) für eine Überwachung und Steuerung des Vereinzelers (1, 2, 3), mit Sensoren (11,12,13) für eine Überwachung von Ort, Zeitpunkt, Lage und Zustand des vereinzelten Blattguts (BN₁) unmittelbar nach der Vereinzelung, **gekennzeichnet durch** drei Sensoren (11,12,13), die unmittelbar nach dem Vereinzeler (1, 2, 3) angeordnet sind, wobei zwei der Sensoren (11,12) in gegenüberliegenden Randbereichen der für den Transport des Blattguts zur Verfügung stehenden Breite (B) angeordnet sind und der dritte Sensor (13) zwischen den zwei Sensoren (11, 12) angeordnet ist, und Ort, Zeitpunkt und Lage des vereinzelten Blattguts (BN₁) ermitteln, wobei Signale der Sensoren (11, 12, 13) hinsichtlich des Zeitpunkts der An- oder Abwesenheit von Blattgut (BN₁) an den Sensoren (11, 12, 13) von der Steuereinrichtung (8) ausgewertet werden, und daß der Zustand des vereinzelten Blattguts (BN₁) mittels des mittleren Sensors (13) ermittelt wird, wobei Signale des mittleren Sensors (13) hinsichtlich des Vorliegens von einem oder mehreren Stück Blattgut (BN₁) von der Steuereinrichtung (8) ausgewertet werden.

5. Vorrichtung nach Anspruch 4, **dadurch gekennzeichnet, daß** die Steuereinrichtung (8) eine korrekte Vereinzelung von Blattgut (BN₁) feststellt, falls die Signale von zumindest zwei der Sensoren (11, 12, 13) innerhalb einer vorgegebenen Zeitdifferenz an der Steuereinrichtung (8) vorliegen, und falls das Signal des mittleren Sensors (13) für die Ermittlung des Vorliegens von einem oder mehreren Stück Blattgut (BN₁) das Vorliegen eines Stücks Blattgut (BN₁) anzeigt.

6. Vorrichtung nach Anspruch 4, **gekennzeichnet durch** ein daß die Steuereinrichtung (8) eine fehlerhafte Vereinzelung von Blattgut (BN₁) feststellt, falls die Signale der Sensoren (11,12,13) an der Steuereinrichtung (8) nicht innerhalb einer vorgegebenen Zeitdifferenz vorliegen, oder falls das Signal des mittleren Sensors (13) für die Ermittlung des Vorliegens von einem oder mehreren Stück Blattgut (BN₁) das Vorliegen mehrerer Stück Blattgut (BN₁) anzeigt.

7. Vorrichtung nach Anspruch 6, **dadurch gekennzeichnet, daß** die Steuereinrichtung (8) den Antrieb (4, 7), und damit die Vereinzelung von Blattgut, nach der Feststellung einer fehlerhaften Vereinzelung von Blattgut (BN₁) stoppt.

8. Vorrichtung nach Anspruch 6 oder 7, **dadurch gekennzeichnet, daß** die Steuereinrichtung (8) die Drehrichtung des Antriebs (4, 7) umkehrt und das fehlerhaft vereinzelte Blattgut (BN₁) vom Vereinzeler (1, 2,3) in einen Eingabebereich (6) zurücktransportiert wird.

9. Vorrichtung nach Anspruch 7 oder 8, **dadurch gekennzeichnet, daß** die Sensoren (11,12,13) im wesentlichen entlang einer senkrecht zu einer Transportrichtung (T) verlaufenden Linie angeordnet sind, die sich unmittelbar nach dem Vereinzeler (1, 2, 3) befindet, jedoch maximal so weit entfernt ist, daß vereinzeltes Blattgut (BN₁) nach dem Stoppen der Vereinzelung noch vom Vereinzeler (1, 2, 3) geklemmt ist.

10. Vorrichtung nach einem der Ansprüche 4 bis 9, **dadurch gekennzeichnet, daß** die zwei in gegenüberliegenden Randbereichen angeordneten Sensoren (11,12) von Lichtschranken gebildet werden, und daß der mittleren Sensor (13) von einem Ultraschallsensor gebildet wird.

## Claims

1. A method for monitoring the singling of sheet material, in particular of bank notes, by means of a singler (1, 2, 3) having a drive (4, 7) and a control device (8) for a monitoring and controlling of the singler (1, 2, 3), wherein a monitoring (11, 12, 13) of place, time, orientation and state of the singled sheet material (BN₁) is effected immediately after the singling, in which place, time and orientation of the singled sheet material (BN₁) are determined by means of sensors (11, 12, 13), wherein signals of the sensors (11, 12, 13) are evaluated with respect to the time of the presence or absence of sheet material (BN₁) at the sensors (11, 12, 13), and that the state of the singled sheet material (BN₁) is determined by means of a sensor (13), wherein signals of the sensor (13) are evaluated with respect to the presence of one or a plurality of pieces of sheet material (BN₁),
**characterized by** three sensors (11, 12, 13) which are disposed immediately after the singler (1, 2, 3), wherein two of the sensors (11, 12) are disposed in opposite edge areas of the width (B) provided for the transport of the bank notes and the third sensor (13) is disposed between the two sensors (11, 12) and determine place, time and orientation of the singled sheet material (BN₁), wherein signals of the sensors (11, 12, 13) are evaluated by the control device (8) with respect to the time of the presence or absence of sheet material (BN₁) at the sensors (11, 12, 13), and that the state of the singled sheet material (BN₁) is determined by means of the middle sensor (13), wherein signals of the middle sensor (13) are evaluated by the control device (8) with respect to the presence of one or a plurality of pieces of sheet material (BN₁), wherein a correct singling of sheet material (BN₁) is ascertained, if at least two of the sensors (11, 12, 13) determine the presence of the singled sheet material (BN₁) within a predetermined time difference, and wherein for determining the presence of one or a plurality of pieces of sheet material (BN₁) the presence of one piece of sheet material (BN₁) is determined by the sensor (13), whereas a faulty singling of sheet material (BN₁) is ascertained, if the sensors (11, 12, 13) do not determine the presence of the singled sheet material (BN₁) within a predetermined time difference, or wherein for determining the presence of one or a plurality of pieces of sheet material (BN₁) the presence of several pieces of sheet material (BN₁) is determined by the sensor (13).

2. The method according to claim 1, **characterized in that** the singling of sheet material is stopped after the detection of a faulty singling of sheet material (BN₁).

3. The method according to claim 1 or 2, **characterized in that** the faultily singled sheet material (BN₁) is transported back.

4. An apparatus for monitoring the singling of sheet material, in particular of bank notes, having a singler (1, 2, 3), a drive (4, 7) and a control device (8) for a monitoring and controlling the singler (1, 2, 3), having sensors (11, 12, 13) for a monitoring of place, time, orientation and state of the singled sheet material (BN₁) immediately after the singling, **characterized by** three sensors (11, 12, 13) which are disposed immediately after the singler (1,2, 3), wherein two of the sensors (11, 12) are disposed in opposite edge areas of the width (B) provided for the transport of the bank notes and the third sensor (13) is disposed between the two sensors (11, 12) and determine place, time and orientation of the singled sheet material (BN₁), wherein signals of the sensors (11, 12, 13) are evaluated by the control device (8) with respect to the time of the presence or absence of sheet material (BN₁) at the sensors (11, 12, 13), and that the state of the singled sheet material (BN₁) is determined by means of the middle sensor (13), wherein signals of the middle sensor (13) are evaluated by the control device (8) with respect to the presence of one or a plurality of pieces of sheet material (BN₁).

5. The apparatus according to claim 4, **characterized in that** the control device (8) determines a correct singling of sheet material (BN₁), if the signals of at least two of the sensors (11, 12, 13) are present at the control device (8) within a predetermined time difference, and if the signal of the middle sensor (13) for determining the presence of one or a plurality of pieces of sheet material (BN₁) indicates the presence of one piece of sheet material (BN₁).

6. The apparatus according to claim 4, **characterized in that** the control device (8) determines a faulty singling of sheet material (BN₁), if the signals of the sensors (11, 12, 13) are not present at the control device (8) within a predetermined time difference, or if the signal of the middle sensor (13) for determining the presence of one or a plurality of pieces of sheet material (BN₁) indicates the presence of a plurality of pieces of sheet material (BN₁).

7. The apparatus according to claim 6, **characterized in that** the control device (8) stops the drive (4, 7), and thus the singling of sheet material, after a faulty singling of sheet material (BN₁) has been ascertained.

8. The apparatus according to claim 6 or 7, **characterized in that** the control device (8) reverses the direction of rotation of the drive (4, 7) and the faultily singled sheet material (BN₁) is transported back into an input area (6) by the singler (1, 2, 3).

9. The apparatus according to claim 7 or 8, **characterized in that** the sensors (11, 12, 13) are disposed substantially along a line extending perpendicular to a transport direction (T), which is located immediately after the singler (1, 2, 3), but at maximum in a distance in which singled sheet material (BN₁) is still clamped by the singler (1, 2, 3) after the stop of the singling.

10. The apparatus according to any of claims 4 to 9, **characterized in that** the two sensors (11, 12) disposed in opposite edge areas are formed by light barriers, and that the middle sensor (13) is formed by an ultrasonic sensor.

## Revendications

1. Procédé destiné à la surveillance du déliassage de produit en feuilles, en particulier de billets de banque, au moyen d'une déliasseuse (1, 2, 3) dotée d'un entraînement (4, 7) et d'un dispositif de commande (8) pour une surveillance et commande de la déliasseuse (1, 2, 3), une surveillance (11, 12, 13) de l'emplacement, de l'instant, de la position et de l'état du produit en feuilles (BN₁) déliassé étant effectuée juste après le déliassage, lors de laquelle l'emplacement, l'instant et la position du produit en feuilles (BN₁) déliassé sont déterminés par des capteurs (11, 12, 13), des signaux des capteurs (11, 12, 13) concernant l'instant de la présence ou de l'absence de produit en feuilles (BN₁) aux capteurs (11, 12, 13) étant évalués, et l'état du produit en feuilles (BN₁) déliassé étant déterminé au moyen d'un capteur (13), des signaux du capteur (13) concernant l'existence d'une ou de plusieurs unités de produit en feuilles (BN₁) étant évalués,
**caractérisé par** trois capteurs (11, 12, 13) qui sont agencés juste après la déliasseuse (1, 2, 3), deux des capteurs (11, 12) étant agencés dans des zones marginales opposées de la largeur (B) disponible pour le transport du produit en feuilles et le troisième capteur (13) étant agencé entre les deux capteurs (11, 12), et qui déterminent l'emplacement, l'instant et la position du produit en feuilles (BN₁) déliassé, des signaux des capteurs (11, 12, 13) concernant l'instant de la présence ou de l'absence de produit en feuilles (BN₁) aux capteurs (11, 12, 13) étant évalués par le dispositif de commande (8), et l'état du produit en feuilles (BN₁) déliassé étant déterminé au moyen du capteur (13) du milieu, des signaux du capteur (13) du milieu concernant l'existence d'une ou de plusieurs unités de produit en feuilles (BN₁) étant évalués par le dispositif de commande (8), un déliassage correct de produit en feuilles (BN₁) étant constaté dans le cas où au moins deux des capteurs (11, 12, 13) déterminent la présence du produit en feuilles (BN₁) déliassé dans les limites d'une différence de temps prédéterminée, et, par le capteur (13), pour la détermination de l'existence d'une ou de plusieurs unités de produit en feuilles (BN₁), l'existence d'une unité de produit en feuilles (BN₁) étant déterminée, tandis qu'un déliassage incorrect de produit en feuilles (BN₁) est constaté dans le cas où les capteurs (11, 12, 13) ne déterminent pas la présence du produit en feuilles (BN₁) déliassé dans les limites d'une différence de temps prédéterminée, ou, par le capteur (13), pour la détermination de l'existence d'une ou de plusieurs unités de produit en feuilles (BN₁) l'existence de plusieurs unités de produit en feuilles (BN₁) est déterminée.

2. Procédé selon la revendication 1, **caractérisé en ce que** le déliassage de produit en feuilles est arrêté après la constatation d'un déliassage incorrect de produit en feuilles (BN₁).

3. Procédé selon la revendication 1 ou 2, **caractérisé en ce que** le produit en feuilles (BN₁) incorrectement déliassé est transporté en retour.

4. Dispositif destiné à la surveillance du déliassage de produit en feuilles, en particulier de billets de banque, comprenant une déliasseuse (1, 2, 3), un entraînement (4, 7) et un dispositif de commande (8) pour une surveillance et commande de la déliasseuse (1, 2, 3), comprenant des capteurs (11, 12, 13) destinés à une surveillance de l'emplacement, de l'instant, de la position et de l'état du produit en feuilles (BN₁) déliassé juste après le déliassage, **caractérisé par** trois capteurs (11, 12, 13) qui sont agencés juste après la déliasseuse (1, 2, 3), deux des capteurs (11, 12) étant agencés dans des zones marginales opposées de la largeur (B) disponible pour le transport du produit en feuilles et le troisième capteur (13) étant agencé entre les deux capteurs (11, 12), et qui déterminent l'emplacement, l'instant et la position du produit en feuilles (BN₁) déliassé, des signaux des capteurs (11, 12, 13) concernant l'instant de la présence ou de l'absence de produit en feuilles (BN₁) aux capteurs (11, 12, 13) étant évalués par le dispositif de commande (8), et l'état du produit en feuilles (BN₁) déliassé étant déterminé au moyen du capteur (13) du milieu, des signaux du capteur (13) du milieu concernant l'existence d'une ou de plusieurs unités de produit en feuilles (BN₁) étant évalués par le dispositif de commande (8).

5. Dispositif selon la revendication 4, **caractérisé en ce que** le dispositif de commande (8) constate un déliassage correct de produit en feuilles (BN₁) dans le cas où les signaux d'au moins deux des capteurs (11, 12, 13) se trouvent dans les limites d'une différence de temps prédéterminée au dispositif de commande (8), et dans le cas où le signal du capteur du milieu (13) indique, pour la détermination de l'existence d'une ou de plusieurs unités de produit en feuilles (BN₁), l'existence d'une unité de produit en feuilles (BN₁).

6. Dispositif selon la revendication 4, **caractérisé en ce que** le dispositif de commande (8) constate un déliassage incorrect de produit en feuilles (BN₁) dans le cas où les signaux des capteurs (11, 12, 13) ne se trouvent pas au dispositif de commande (8) dans les limites d'une différence de temps prédéterminée, ou dans le cas où le signal du capteur du milieu (13) indique, pour la détermination de l'existence d'une ou de plusieurs unités de produit en feuilles (BN₁), l'existence de plusieurs unités de produit en feuilles (BN₁).

7. Dispositif selon la revendication 6, **caractérisé en ce que** le dispositif de commande (8) arrête l'entraînement (4, 7) et de la sorte le déliassage de produit en feuilles après la constatation d'un déliassage incorrect de produit en feuilles (BN₁).

8. Dispositif selon la revendication 6 ou 7, **caractérisé en ce que** le dispositif de commande (8) inverse le sens de rotation de l'entraînement (4, 7) et transporte en retour le produit en feuilles (BN₁) incorrectement déliassé depuis la déliasseuse (1, 2, 3) dans une zone d'introduction (6).

9. Dispositif selon la revendication 7 ou 8, **caractérisé en ce que** les capteurs (11, 12, 13) sont agencés essentiellement le long d'une ligne qui est perpendiculaire à une direction de transport (T) et qui se trouve juste après la déliasseuse (1, 2, 3) mais dont l'éloignement n'est toutefois, au maximum, tel que du produit en feuilles (BN₁) déliassé est encore, après l'arrêt du déliassage, coincé par la déliasseuse (1, 2, 3).

10. Dispositif selon une des revendications de 4 à 9, **caractérisé en ce que** les deux capteurs (11, 12) agencés dans des zones marginales opposées sont constitués par des barrières lumineuses, et que le capteur (13) du milieu est constitué par un capteur ultrasonique.
